# FASCICULE DE BREVET EUROPEEN

(11) **EP 4 409 139 B1**
(45) Date de publication et mention de la délivrance du brevet: **13.08.2025**
(21) Numéro de dépôt: 22797407.8
(22) Date de dépôt: 27.09.2022
(51) Int. Cl.: F04C 2/08, F04C 2/12, F04C 15/00, F04C 15/06

(54) **POMPE VOLUMETRIQUE A LOBES**
VERDRÄNGERPUMPE
POSITIVE DISPLACEMENT LOBE PUMP

(30) Priorité: 30.09.2021 FR 2110301
(43) Date de publication de la demande: 07.08.2024
(73) Titulaire: PMH Equipments, 69250 Montanay (FR)
(72) Inventeur: ROCHE, Antoine, 01390 SAINT ANDRE DE CORCY (FR)
(74) Mandataire: Ipsilon Lyon
(86) Numéro de dépôt international: PCT/FR2022/051830
(87) Numéro de publication internationale: WO 2023/052727

(56) Documents cités:
- FR-A1- 2 622 935
- FR-A1- 2 645 915
- FR-A1- 3 053 743

## Description

### DOMAINE DE L'INVENTION

L'invention concerne une pompe volumétrique à lobes.

Au sens de l'invention, une « pompe volumétrique » est une pompe dans laquelle le pompage d'un fluide résulte de la variation d'un volume occupé par le fluide à l'intérieur de la pompe, dit volume de pompage. Les « pompes volumétriques à lobes » regroupent les pompes pour lesquels plusieurs lobes permettent de définir ce volume de pompage à l'intérieur de la pompe.

L'invention peut être utilisée pour pomper un fluide liquide ou pâteux incorporant des éléments solides. L'invention montre une application particulièrement avantageuse pour pomper les produits de la vendange pour la fabrication du vin.

### ETAT DE LA TECHNIQUE

Le fonctionnement d'une pompe volumétrique à lobes est notamment décrit dans les documents FR 2 645 915, FR 2 622 935 et FR 3 053 743.

Les pompes volumétriques à lobes comportent un stator présentant une entrée de fluide et une sortie de fluide, également appelée cheminée d'extraction. Le stator présente une chambre cylindrique interne formant un volume statorique en communication hydraulique avec l'entrée de fluide et la cheminée d'extraction. Pour pomper un fluide depuis dans l'entrée de fluide jusqu'à la cheminée d'extraction, un rotor à lobes est disposé à l'intérieur du volume statorique.

Chaque lobe présente typiquement une forme cylindrique de section ovoïde avec une extrémité radiale destinée à racler la paroi interne de la chambre cylindrique interne du stator. Ainsi, lors des déplacements des lobes du rotor entre l'entrée de fluide et la cheminée d'extraction, le volume entre deux lobes est tout d'abord positionné en regard de l'entrée de fluide de sorte à injecter les fluides dans le volume statorique, par exemple au moyen d'une vis d'Archimède.

Le mouvement de rotation du rotor déplace ensuite le volume ente deux lobes en regard de la paroi interne du stator, délimitant ainsi le volume de pompage. Le volume entre deux lobes est continuellement déplacé jusqu'à arriver en regard de la cheminée d'extraction. Dans cette position, un clapet vient frotter contre le lobe disposé en regard de la cheminée d'extraction de sorte que le mouvement de rotation du rotor déplace les fluides du volume de pompage dans la cheminée d'extraction.

Cependant, lors de la mise en communication hydraulique du volume de pompage avec la cheminée d'extraction, une contre-pression intervient dans le volume de pompage puisque la tuyauterie fixée sur la cheminée d'extraction est classiquement soumise à une pression bien plus importante que celle imposée dans le volume de pompage par la rotation du rotor.

Par exemple, lors du pompage des produits de vendange, la pression dans la tuyauterie connectée à la cheminée d'extraction est d'environ deux bars et on observe une contre-pression très importante lorsqu'un lobe du rotor passe d'un état où il frotte contre la paroi interne du stator à un état dont son extrémité radiale est située en regard de la cheminée d'extraction. La transition brutale entre ces deux états est visible au niveau de la tuyauterie. En effet, avec une tuyauterie translucide, on voit les produits de vendange avancer par à-coup dans la tuyauterie. Typiquement, dans la tuyauterie, les produits de vendange avancent pendant une période d'environ une seconde puis, durant quelques millisecondes, les produits de vendange s'arrêtent. Ils reculent ensuite dans la tuyauterie lors de la mise en communication hydraulique du volume de pompage avec la cheminée d'extraction en raison de la détente de la pression de la tuyauterie dans le volume statorique. Après cette détente, les produits de vendange avancent de nouveau sous la pression appliquée par la rotation du rotor.

Ces phases de détente de la pression de la tuyauterie sont si intenses qu'il est presque systématiquement nécessaire d'utiliser une cloche anti-pulsatoire ou cloche anti-coup de bélier disposée sur la cheminée d'extraction pour éviter de détériorer les produits de vendange lors du pompage. Même avec cette cloche anti-pulsatoire, ces phases de détente sont très bruyantes et les produits de la vendange risquent toujours de subir des dégradations lors du pompage.

Le problème technique invention est donc d'obtenir une pompe volumétrique à lobes permettant d'obtenir un transfert de fluide efficace en réduisant ces phases de détente au niveau de la cheminée d'extraction.

### EXPOSE DE L'INVENTION

Pour répondre à ce technique, l'invention propose d'utiliser un rotor à lobes avec des lobes en forme de chevron de sorte que la mise en communication hydraulique du volume de pompage avec la cheminée d'extraction soit progressive. Pour ce faire, le clapet présente également une forme en chevron complémentaire avec celle des lobes de sorte à obtenir le guidage des fluides depuis le volume statorique jusqu'à la cheminée extraction.

Au sens de l'invention, une « forme de chevron » correspond à une forme dans laquelle deux segments s'intersectent avec un angle compris entre 120 et 170 degrés.

À cet effet, l'invention concerne une pompe volumétrique à lobes comprenant :
- un stator comportant une paroi interne définissant un volume statorique ; le stator présentant une entrée de fluide et une cheminée d'extraction ; l'entrée de fluide et la cheminée d'extraction étant en communication hydraulique avec le volume statorique ;
- un rotor, mobile en rotation à l'intérieur du volume statorique, comprenant au moins deux lobes ; chaque lobe comportant une extrémité radiale destinée à racler la paroi interne du stator de sorte à obtenir un volume de pompage entre deux lobes consécutifs lorsqu'ils sont positionnés entre l'entrée de fluide et la cheminée d'extraction ;
- un clapet monté au niveau de la cheminée d'extraction de sorte à coopérer avec les lobes pour contraindre les fluides, présents dans le volume de pompage, à être déplacés dans la cheminée d'extraction lors de la rotation du rotor ; et
- des moyens de rappel du clapet configurés pour déplacer le clapet contre les lobes lorsque les lobes sont déplacés au niveau de la cheminée d'extraction.

L'invention se caractérise en ce que l'extrémité radiale de chaque lobe présente une forme d'au moins un chevron de sorte que la mise en communication hydraulique du volume de pompage avec la cheminée d'extraction soit progressive, le clapet présentant une forme d'au moins un chevron complémentaire avec celle des lobes de sorte à garantir l'herméticité de la communication hydraulique entre le volume de pompage et la cheminée d'extraction.

Ainsi, la forme de l'extrémité radiale de chaque lobe permet d'obtenir une progressivité dans la mise en communication hydraulique entre le volume statorique et la pression contenue dans la tuyauterie connectée sur la cheminée d'extraction. En effet, dans l'état de la technique tel que décrit dans les documents FR 2°645°915, FR 2°622°935 et FR 3°053 743, l'extrémité radiale des lobes est droite ainsi que l'ouverture de la cheminée d'extraction dans le volume statorique. Il s'ensuit que le passage de l'extrémité radiale d'un lobe au niveau du bord de l'ouverture de la cheminée d'extraction dans le volume statorique engendre une détente très rapide de la pression de la tuyauterie dans le volume statorique.

Dans l'invention, le bord droit de l'ouverture de la cheminée d'extraction coopère avec un bord en forme de chevron de l'extrémité radiale de chaque lobe de sorte que la détente de la pression de la tuyauterie soit beaucoup plus lente.

Ainsi, l'invention permet d'obtenir une détente progressive à mesure des déplacements du rotor, limitant ainsi les phases de compression et de dilatation que subit le fluide lors du pompage.

En outre, en limitant les phases de compression et de dilatation que subit le fluide lors du pompage, il est possible de ne pas utiliser une cloche anti-pulsatoire sur la cheminée d'extraction, de limiter le bruit, et d'améliorer la vitesse de pompage.

Par ailleurs, la forme du stator n'est pas nécessairement modifiée si bien qu'il est possible, dans un mode de réalisation, de transformer une pompe existante en remplaçant simplement le rotor et le clapet. Lorsque l'invention est mise en œuvre pour pomper des produits de vendange, la limitation des sollicitations subies par les produits de vendange lors du pompage permet de protéger la qualité de la récolte, c'est-à-dire de garantir au maximum l'intégrité de la vendange.

La complexité de mise en œuvre de l'invention réside dans la forme spécifique des lobes du rotor et du clapet associé. Plus particulièrement, le rotor est mobile sur un axe et il peut présenter une longueur variable à l'intérieur du volume statorique en fonction du volume de pompage recherché. Pour garantir la progressivité de la mise en communication hydraulique du volume de pompage avec la cheminée d'extraction, il est possible d'utiliser un ou plusieurs chevrons au niveau de l'extrémité radiale des lobes.

Selon un mode de réalisation avec un chevron, le rotor présente une première hélice circulaire avec un pas à gauche fixée sur une seconde hélice circulaire avec un pas à droite.

Au sens de l'invention, une hélice circulaire est inscrite dans un cylindre de révolution de sorte que l'extrémité radiale de l'hélice, c'est-à-dire celle du rotor, peut coopérer avec la paroi interne cylindrique du stator pour former une cavité sensiblement hermétique.

En outre, le rotor peut comporter deux, trois ou quatre lobes sans changer l'invention.

Avec un rotor à deux lobes dont l'extrémité radiale de chaque lobe forme un seul chevron, la section du rotor est ovoïde et le rotor est relativement simple à concevoir et à réaliser. Par exemple, la réalisation du rotor peut être obtenue en réalisant les deux parties d'hélice indépendamment et en les fixant après réalisation.

Le rotor peut également être moulé d'un seul tenant en coulant une âme en acier inoxydable avec une technique de moulage en cire perdu. Cette âme en acier inoxydable peut ensuite être recouverte d'un élastomère alimentaire destinée à recevoir les frottements du clapet. En outre, l'âme en acier inoxydable recouverte d'un élastomère alimentaire peut être enserrée entre deux flasques en acier inoxydable, également réalisées par une technique de moulage en cire perdu. Les deux flasques sont préférentiellement réalisées en même temps que l'âme.

En variante, une impression tridimensionnelle peut être réalisée pour obtenir cette forme complexe.

Cette impression tridimensionnelle est préférée lorsque chaque lobe présente plusieurs chevrons. Par exemple, avec deux chevrons, le rotor peut présenter une première hélice circulaire avec un pas à gauche fixée sur une deuxième hélice circulaire avec un pas à droite, elle-même fixée sur troisième hélice circulaire avec un pas à gauche, elle-même fixée sur une quatrième hélice circulaire avec un pas à droite. Ce mode de réalisation permet d'obtenir une bonne progressivité pour la mise en communication hydraulique du volume de pompage avec la cheminée d'extraction, notamment pour les pompes de gros volume.

En ce qui concerne l'axe du rotor, celui-ci peut être fixe ou mobile, par exemple en formant un train épicycloïdal. Les moyens de rappel du clapet peuvent également correspondre à tous les moyens connus, tels que les ressorts.

De préférence, pour limiter l'encombrement et faciliter les opérations de maintenance, les moyens de rappel du clapet correspondent à des moyens magnétiques.

Selon un mode de réalisation, les moyens de rappel du clapet comportent :
- un premier support annulaire d'aimants, le premier support étant fixe par rapport au stator ; et
- un deuxième support annulaire d'aimants, le deuxième support étant fixe par rapport au clapet ;

les deux supports étant coaxiaux avec l'axe de rotation du clapet et positionnés en regard l'un de l'autre ;
les pôles des aimants du premier support étant décalés par rapport aux pôles des aimants du deuxième support de sorte que la force magnétique des aimants tende à déplacer le clapet contre les lobes.

Pour améliorer la course de ces moyens de rappel, ils comportent préférentiellement un troisième support annulaire d'aimants, le troisième support étant libre en rotation entre le premier support et le deuxième support, les pôles des aimants du troisième support étant décalés entre les pôles des aimants du premier support et des aimants du deuxième support.

Selon un mode de réalisation, les moyens de rappel du clapet comportent des moyens de fixation amovibles des supports permettant d'ouvrir les moyens de rappel afin de modifier la puissance magnétique ou le nombres des aimants lorsqu'il est recherché de modifier la force de rappel des moyens de rappel.

### BREVE DESCRIPTION DES FIGURES

L'invention sera mieux comprise à la lecture de la description qui va suivre, donnée uniquement à titre d'exemple, et réalisée en relation avec les dessins annexés, dans lesquels des références identiques désignent des éléments identiques ou analogues, et dans lesquels :
[Fig 1] la figure 1 est une vue en coupe d'un pompe volumétrique à lobes selon un mode de réalisation de l'invention ;
[Fig 2] la figure 2 est une vue en perspective et en coupe de la pompe de la figure 1 ;
[Fig 3] la figure 3 est une vue en perspective selon un premier angle de la liaison entre le clapet et le rotor de la pompe de la figure 1 ;
[Fig 4] la figure 4 est une vue en perspective selon un deuxième angle de la liaison entre le clapet et le rotor de la pompe de la figure 1 ;
[Fig 5] la figure 5 est une vue en perspective selon un troisième angle de la liaison entre le clapet et le rotor de la pompe de la figure 1 ;
[Fig 6] la figure 6 est une vue en perspective selon un quatrième angle de la liaison entre le clapet et le rotor de la pompe de la figure 1 ;
[Fig 7] la figure 7 est une vue de dessus du rotor de la pompe de la figure 1 ;
[Fig 8] la figure 8 est une vue de dessus d'un rotor selon un autre mode de réalisation ;
[Fig 9] la figure 9 est une représentation de la projection des déplacements du rotor de la figure 1 sur la paroi interne du stator ; et
[Fig 10] la figure 10 est une vue en perspective éclatée des moyens de rappel de la figure 1.

### DESCRIPTION DETAILLEE DE L'INVENTION

Tel qu'illustré sur la figure 1, une pompe volumétrique à lobes **10** présente un stator **11** dont la paroi interne forme une chambre sensiblement cylindrique. Les extrémités latérales de la chambre cylindrique sont obturées par deux plaques boulonnées sur le stator **11.**

Le volume statorique formé dans la chambre cylindrique est en communication hydraulique avec une entrée de fluide **12** et une cheminée d'extraction **13.**

Dans l'exemple des figures 1 et 2, l'entrée de fluide **12** est disposée à l'arrière de la pompe **10** alors que la cheminée d'extraction **13** est disposée au-dessus de la pompe **10.**

Bien entendu, le positionnement de l'entrée de fluide **12** et de la cheminée d'extraction **13** peut varier sans changer l'invention. Par exemple, la cheminée d'extraction **13** peut être positionnée en face de l'entrée de fluide **12.**

Dans le volume statorique, un rotor **14** est monté mobile en rotation autour d'un axe **43.** Selon l'invention, ce rotor **14** comporte au moins deux lobes **15** dont l'extrémité radiale **18** présente une forme d'au moins un chevron.

En outre, un clapet **16** est monté au niveau de la cheminée d'extraction **13** et des moyens de rappel **17** du clapet **16** sont utilisés pour contraindre l'extrémité **42** du clapet **16** contre le rotor **14.** Plus précisément, l'extrémité **42** du clapet **16** s'étend sur toute la largeur du rotor **14** en suivant la forme des lobes **15.**

Selon l'invention, et tel qu'illustré sur les figures 3 à 6, l'extrémité radiale **18** de chaque lobe **15** présent une forme d'au moins un chevron et l'extrémité **42** du clapet **16** présente également une forme de chevron destinée à épouser la forme en chevron de l'extrémité radiale **18** de chaque lobe **15.** Ainsi, le clapet **16** vient frotter contre les lobes **15** du rotor **14** pour contraindre le fluide présent dans un volume de pompage **Vp** à être déplacé depuis le volume statorique jusqu'à la cheminée d'extraction **13.**

Le volume de pompage **Vp** est défini par le volume aménagé à l'intérieur du volume statorique entre deux lobes **15** et la paroi interne stator **11,** tel qu'illustré par exemple sur les figures 1 et 2. En effet, une extrémité radiale **18** de chaque lobe **15** frotte contre la paroi interne du stator **11** si bien que les fluides sont contenus dans ce volume de pompage **Vp** lorsqu'aucun des lobes n'est positionné en regard de l'entrée de fluide **12** ou de la cheminée d'être d'extraction **13.**

La forme en simple chevron de chaque lobe **15** et plus particulièrement illustré en vue de dessus sur la figure 7. Avec les vues en perspective figures 1 à 6, on observe que cette forme avec un seul chevron peut être réalisée avec une première hélice circulaire **20** présentant un pas à gauche fixée sur une seconde hélice circulaire **21** présentant un pas à droite.

En variante, il est également possible d'utiliser des lobes **15** et un clapet **16** présentant une forme avec plusieurs chevrons. Par exemple, la forme en double chevron d'un lobe **15** est illustrée sur la figure 8.

Cette forme en double chevron peut être obtenue avec une première hélice circulaire avec un pas à gauche fixée sur une deuxième hélice circulaire avec un pas à droite, elle-même fixée sur troisième hélice circulaire avec un pas à gauche, elle-même fixée sur une quatrième hélice circulaire avec un pas à droite.

Outre la forme en chevron des lobes **15** du rotor **14,** le rotor peut également comporter des flasques **45** disposées sur les bords des lobes **15.** La forme des flasques **45** est sensiblement identique à la forme des bords des lobes **15** du rotor **14.**

Ces flasques **45** sont positionnées aux extrémités longitudinales de la chambre cylindrique du stator **11.** Ainsi, une des flasques **45** est mobile en regard de l'entrée de fluide **12** et vient sectionner périodiquement l'entrée de fluide **12** pour définir le volume de pompage **Vp.** De préférence, les lobes **15** présentent une âme en acier inoxydable recouverte d'un élastomère alimentaire alors que les flasques **45** sont en acier inoxydable pour couper efficacement les éventuels éléments solides de la vendange lors de la définition du volume de pompage **Vp.**

La figure 9 illustre une projection plane de la surface interne du stator **11** et des positions de frottement de l'extrémité radiale **18** d'un lobe **15** lors de ses déplacements dans le volume statorique. Dans une première position, à un instant **ti,** l'extrémité radiale **18** est disposée en regard de l'entrée de fluide **12.** Ensuite, aux instants **ti+1** à **ti+3,** extrémité radiale **18** est déplacée contre la paroi interne du volume statorique. À l'instant **ti+4,** une faible portion de l'extrémité radiale **18** du lobe **15** est disposée en regard de la cheminée d'extraction **18.** Ainsi, une faible communication hydraulique est amorcée entre le volume de pompage **Vp** et la cheminée d'extraction **13.** Au fur et à mesure des déplacements du rotor **14,** la surface de contact entre le volume de pompage **Vp** et la cheminée d'extraction **13** augmente si bien qu'à l'état **ti+5** le volume de pompage **Vp** est quasiment complètement en communication hydraulique avec la cheminée d'extraction **13.**

Ainsi, cette figure 9 illustre la progressivité de mise en communication hydraulique du volume de pompage **Vp** avec la cheminée d'extraction **13.**

Bien entendu, le nombre de lobes **15,** le volume statorique, le diamètre et la longueur du stator **11** peuvent varier en fonction des besoins de pompage. De même, la vitesse de rotation du rotor est classiquement définie en fonction des besoins de pompage recherchés. Typiquement, la vitesse de rotation du rotor **14** peut être comprise entre 0,5 et 2 secondes par tour. En outre, le rotor **14** peut comporter un axe de rotation **40** fixe, tel qu'illustré sur les figures 1 à 6. En variante, il est également possible d'utiliser un train épicycloïdal pour monter le rotor.

En ce qui concerne les moyens de rappel **17** du clapet **16,** ils peuvent correspondre à tous les moyens connus, tels qu'un ressort ou même un système de rappel avec des cales plastiques. De préférence, les moyens de rappel **17** du clapet **16** correspondent à des moyens magnétiques utilisant la coopération de plusieurs aimants pour entraîner un déplacement du clapet **16** contre les différents lobes **15.** Pour ce faire, le clapet **16** est monté sur un axe de rotation **40** et présente une portion de liaison **41** jusqu'à l'extrémité en chevron **42.** L'axe du clapet **40** est fixé sur un support d'axe **34** intégré dans les moyens de rappel **17,** illustré en vue éclatée sur la figure 10.

Ces moyens de rappel **17** comportent un support **28** fixé sur le stator **11** et destiné à intégrer un premier anneau d'aimants **27.** Ce premier anneau d'aimants **27** est destiné à coopérer avec un second anneau d'aimants **28** monté sur un support **26** fixé sur l'axe **40.** Lorsque l'axe **40** est déplacé, les pôles Nord-Sud des aimants **27** et **28** entrent en opposition de phase et tendent à ramener le clapet **16** contre le rotor **14.** En outre, pour améliorer la course de ces moyens de rappel **17,** une couronne intermédiaire **29** portant un troisième anneau d'aimants **30** et préférentiellement disposé entre la couronne d'aimants **27** fixée sur le stator **11** et la couronne d'aimants **28** fixée sur l'axe **40.**

Des caches **31, 32** et **33** sont préférentiellement disposés entre les différents anneaux pour garantir l'intégration des aimants **27, 28** et **30.** Un bouchon **35** est également rapporté sur l'axe **40** après la fixation de celui-ci dans les moyens de rappel **17.**

De préférence, les supports **25, 26** et **29** ainsi que les caches **31, 32** et **33** sont montés par des moyens de fixation amovibles, par exemple des vis, permettant ainsi d'ouvrir les moyens de rappel **17** pour modifier les aimants **27, 28** et **30** afin de modifier la force de rappel appliquée par ces moyens de rappel **17.**

Quels que soient les moyens de rappel **17** utilisés pour contraindre le clapet **16** contre les lobes **15,** l'invention permet d'obtenir une progressivité dans la mise en communication hydraulique du volume de pompage **Vp** avec la cheminée d'extraction **13,** limitant ainsi les sollicitations subies par les fluides lors du pompage.

Il s'ensuit que l'invention permet d'obtenir une pompe **10** limitant les bruits et les sollicitations subies par les fluides lors du pompage. Ainsi, cette pompe **10** est particulièrement adaptée pour pomper des produits de vendanges et protéger la qualité de la récolte.

## Revendications

1. Pompe volumétrique à lobes (10) comprenant :
- un stator (11) comportant une paroi interne définissant un volume statorique ; le stator (11) présentant une entrée de fluide (12) et une cheminée d'extraction (13) ; l'entrée de fluide (12) et la cheminée d'extraction (13) étant en communication hydraulique avec le volume statorique ;
- un rotor (14), mobile en rotation à l'intérieur du volume statorique, comprenant au moins deux lobes (15) ; chaque lobe (15) comportant une extrémité radiale (18-19) destinée à racler la paroi interne du stator (11) de sorte à obtenir un volume de pompage (Vp) entre deux lobes (15) consécutifs lorsqu'ils sont positionnés entre l'entrée de fluide (12) et la cheminée d'extraction (13) ;
- un clapet (16) monté au niveau de la cheminée d'extraction (13) de sorte à coopérer avec les lobes (15) pour contraindre les fluides, présents dans le volume de pompage (Vp), à être déplacés dans la cheminée d'extraction (13) lors de la rotation du rotor (14) ; et
- des moyens de rappel (17) du clapet (16) configurés pour déplacer le clapet (16) contre les lobes (15) lorsque les lobes (15) sont déplacés au niveau de la cheminée d'extraction (13) ;
**caractérisée en ce que** l'extrémité radiale (18-19) de chaque lobe (15) présente une forme d'au moins un chevron de sorte que la mise en communication hydraulique du volume de pompage (Vp) avec la cheminée d'extraction (13) soit progressive, le clapet (16) présentant une forme d'au moins un chevron complémentaire avec celle des lobes (15) de sorte à garantir l'herméticité de la communication hydraulique entre le volume de pompage (Vp) et la cheminée d'extraction (13).

2. Pompe volumétrique à lobes selon la revendication 1, **dans laquelle** les lobes (15) et le clapet (16) présentent une forme avec un seul chevron, le rotor (14) présentant une première hélice circulaire (20) avec un pas à gauche fixée sur une seconde hélice circulaire (21) avec un pas à droite.

3. Pompe volumétrique à lobes selon la revendication 1, **dans laquelle** les lobes (15) et le clapet (16) présentent une forme avec deux chevrons, le rotor (14) présentant une première hélice circulaire avec un pas à gauche fixée sur une deuxième hélice circulaire avec un pas à droite, elle-même fixée sur troisième hélice circulaire avec un pas à gauche, elle-même fixée sur une quatrième hélice circulaire avec un pas à droite.

4. Pompe volumétrique à lobes selon l'une des revendications 1 à 3, **dans laquelle** le rotor (14) comporte deux, trois ou quatre lobes (15).

5. Pompe volumétrique à lobes selon l'une des revendications 1 à 4, **dans laquelle** le rotor (14) comporte un axe de rotation fixe.

6. Pompe volumétrique à lobes selon l'une des revendications 1 à 4, **dans laquelle** le rotor (14) comporte un axe de rotation mobile formant un train épicycloïdal.

7. Pompe volumétrique à lobes selon l'une des revendications 1 à 6, **dans laquelle** les moyens de rappel (17) du clapet (16) correspondent à des moyens magnétiques.

8. Pompe volumétrique à lobes selon la revendication 7, **dans laquelle** les moyens de rappel (17) du clapet (16) comportent :
- un premier support (25) annulaire d'aimants (27), le premier support (25) étant fixe par rapport au stator (11) ; et
- un deuxième support (26) annulaire d'aimants (28), le deuxième support (26) étant fixe par rapport au clapet (16) ;
les deux supports (25, 26) étant coaxiaux avec l'axe de rotation du clapet (16) et positionnés en regard l'un de l'autre ;
les pôles des aimants (27) du premier support (25) étant décalés par rapport aux pôles des aimants (28) du deuxième support (26) de sorte que la force magnétique des aimants (27-28) tende à déplacer le clapet (16) contre les lobes (15).

9. Pompe volumétrique à lobes selon la revendication 8, **dans laquelle** les moyens de rappel (17) du clapet (16) comportent en outre un troisième support (29) annulaire d'aimants (30), le troisième support (29) étant libre en rotation entre le premier support (25) et le deuxième support (26), les pôles des aimants (30) du troisième support (29) étant décalés entre les pôles des aimants (27) du premier support (25) et des aimants (28) du deuxième support (26) de sorte à augmenter la course de rappel des moyens de rappel (17).

10. Pompe volumétrique à lobes selon la revendication 8 ou 9, **dans laquelle** les moyens de rappel (17) du clapet (16) comportent des moyens de fixation amovibles des supports (25-26, 29) permettant d'ouvrir les moyens de rappel (17) afin de modifier la puissance magnétique ou le nombres des aimants (27-28, 30) lorsqu'il est recherché de modifier la force de rappel des moyens de rappel (17).

## Patentansprüche

1. Drehkolbenpumpe (10), umfassend:
- einen Stator (11), der eine Innenwand aufweist, welche ein Statorvolumen begrenzt; wobei der Stator (11) einen Fluideingang (12) und einen Absaugkanal (13) aufweist; wobei der Fluideingang (12) und der Absaugkanal (13) in hydraulischer Verbindung mit dem Statorvolumen stehen;
- einen Rotor (14), der im Inneren des Statorvolumens eine Drehbewegung ausführen kann, wobei er mindestens zwei Flügel (15) umfasst; wobei jeder Flügel (15) ein radiales Endstück (18-19) umfasst, das dazu bestimmt ist, die Innenwand des Stators (11) derart abzuschaben, dass zwischen zwei aufeinanderfolgenden Flügeln (15) ein Pumpvolumen (Vp) erzielt wird, wenn diese zwischen dem Fluideingang (12) und dem Absaugkanal (13) angeordnet sind;
- eine Ventilklappe (16), die derart im Bereich des Absaugkanals (13) angeordnet ist, dass sie mit den Flügeln (15) zusammenwirkt, um die Fluids, welche sich in dem Pumpvolumen (Vp) befinden, zwangsläufig in den Absaugkanal (13) zu befördern, wenn sich der Rotor (14) dreht; und
- Mittel (17) zum Rückstellen der Ventilklappe (16), die dafür ausgelegt sind, die Ventilklappe (16) gegen die Flügel (15) zu drücken, wenn sich die Flügel (15) im Bereich des Absaugkanals (13) bewegen;
**dadurch gekennzeichnet, dass** das radiale Endstück (18-19) jedes der Flügel (15) die Gestalt mindestens eines symmetrisch spitz zulaufenden Elements hat, sodass die hydraulische Verbindung zwischen dem Pumpvolumen (Vp) und dem Absaugkanal (13) fortschreitend hergestellt wird, wobei die Ventilklappe (16) die Gestalt mindestens eines symmetrisch spitz zulaufenden Elements hat, das komplementär zu demjenigen der Flügel (15) ausgebildet ist, wodurch sichergestellt ist, dass die hydraulische Verbindung zwischen dem Pumpvolumen (Vp) and dem Absaugkanal (13) abgedichtet ist.

2. Drehkolbenpumpe nach Anspruch 1, **wobei** die Flügel (15) und die Ventilklappe (16) eine Gestalt mit einem einzigen symmetrisch spitz zulaufenden Element aufweisen, wobei der Rotor (14) eine erste kreisförmige Schraube (20) mit Linksgewinde aufweist, die an einer zweiten kreisförmigen Schraube (21) mit Rechtsgewinde befestigt ist.

3. Drehkolbenpumpe nach Anspruch 1, **wobei** die Flügel (15) und die Ventilklappe (16) eine Gestalt mit zwei symmetrisch spitz zulaufenden Elementen aufweisen, wobei der Rotor (14) eine erste kreisförmige Schraube mit Linksgewinde aufweist, die an einer zweiten kreisförmigen Schraube mit Rechtsgewinde befestigt ist, welche wiederum an einer dritten kreisförmigen Schraube mit Linksgewinde befestigt ist, wobei diese wiederum an einer vierten Schraube mit Rechtsgewinde befestigt ist.

4. Drehkolbenpumpe nach einem der Ansprüche 1 bis 3, **wobei** der Rotor (14) zwei, drei oder vier Flügel (15) aufweist.

5. Drehkolbenpumpe nach einem der Ansprüche 1 bis 4, **wobei** der Rotor (14) eine feste Drehachse aufweist.

6. Drehkolbenpumpe nach einem der Ansprüche 1 bis 4, **wobei** der Rotor (14) eine bewegliche Drehachse aufweist, welche ein Planetengetriebe bildet.

7. Drehkolbenpumpe nach einem der Ansprüche 1 bis 6, **wobei** die Rückstellmittel (17) der Ventilklappe (16) magnetischen Mitteln entsprechen.

8. Drehkolbenpumpe nach Anspruch 7, **wobei** die Rückstellmittel (17) der Ventilklappe (16) Folgendes aufweisen:
- einen ersten ringförmigen Halter (25) für Magnete (27), wobei der erste Halter (25) gegenüber dem Stator (11) unbeweglich ist; und
- einen zweiten ringförmigen Halter (26) für Magnete (28), wobei der zweite Halter (26) gegenüber der Ventilklappe (16) unbeweglich ist;
wobei die beiden Halter (25, 26) koaxial mit der Drehachse der Ventilklappe (16) sind und einander gegenüberliegend angeordnet sind;
wobei die Pole der Magnete (27) des ersten Halters (25) sind zu den Polen der Magnete (28) des zweiten Halters (26) derart versetzt sind, dass die Magnetkraft der Magnete (27-28) dahingehend wirkt, dass die Ventilklappe (16) gegen die Flügel (15) gedrückt wird.

9. Drehkolbenpumpe nach Anspruch 8, **wobei** die Rückstellmittel (17) der Ventilklappe (16) darüber hinaus einen dritten ringförmigen Halter (29) für Magnete (30) aufweisen, wobei der dritte Halter (29) zwischen dem ersten Halter (25) und dem zweiten Halter (26) frei drehbar ist, wobei die Pole der Magnete (30) des dritten Halters (29) zwischen den Polen der Magnete (27) des ersten Halters (25) und der Magnete (28) des zweiten Halters (26) derart versetzt angeordnet sind, dass der Rückstellhub der Rückstellmittel (17) erhöht wird.

10. Drehkolbenpumpe nach Anspruch 8 oder 9, **wobei** die Rückstellmittel (17) der Ventilklappe (16) lösbare Mittel zur Befestigung der Halter (25-26, 29) aufweisen, die es ermöglichen, die Rückstellmittel (17) zu öffnen, um die Magnetstärke oder die Anzahl der Magnete (27-28, 30) zu modifizieren, wenn es angestrebt wird, die Rückstellkraft der Rückstellmittel (17) zu modifizieren.

## Claims

1. Positive displacement lobe pump (10) comprising:
- a stator (11) having an internal wall defining a stator volume; the stator (11) having a fluid inlet (12) and an extraction shaft (13); the fluid inlet (12) and the extraction shaft (13) being in hydraulic communication with the stator volume;
- a rotor (14), rotatable inside the stator volume, comprising at least two lobes (15); each lobe (15) having a radial end (18-19) intended to scrape the internal wall of the stator (11) so as to obtain a pumping volume (Vp) between two consecutive lobes (15) when they are positioned between the fluid inlet (12) and the extraction shaft (13);
- a valve (16) mounted at the extraction shaft (13) so as to cooperate with the lobes (15) to force the fluids, present in the pumping volume (Vp), to be moved into an extraction shaft (13) during rotation of the rotor (14); and
- return means (17) of the valve (16) configured to move the valve (16) against the lobes (15) when the lobes (15) are moved at the extraction shaft (13);
**characterised in that** the radial end (18-19) of each lobe (15) has the shape of at least one chevron so that the hydraulic communication of the pumping volume (Vp) with the extraction shaft (13) is progressive, the valve (16) having the shape of at least one chevron complementary to that of the lobes (15) so as to ensure the hermeticity of the hydraulic communication between the pumping volume (Vp) and the extraction shaft (13).

2. Positive displacement lobe pump according to claim 1, **wherein** the lobes (15) and the valve (16) have a shape with a single chevron, the rotor (14) having a first circular propeller (20) with a left-hand pitch fixed to a second circular propeller (21) with a right-hand pitch.

3. Positive displacement lobe pump according to claim 1, **wherein** the lobes (15) and the valve (16) have a shape with two chevrons, the rotor (14) having a first circular propeller with a left-hand pitch fixed on a second circular propeller with a right-hand pitch, itself fixed on a third circular propeller with a left-hand pitch, itself fixed on a fourth circular propeller with a right-hand pitch.

4. Positive displacement lobe pump according to any one of claims 1 to 3, **wherein** the rotor (14) comprises two, three or four lobes (15).

5. Positive displacement lobe pump according to any one of claims 1 to 4, **wherein** the rotor (14) comprises a fixed axis of rotation.

6. Positive displacement lobe pump according to any one of claims 1 to 4, **wherein** the rotor (14) comprises a mobile axis of rotation forming an epicyclic gear train.

7. Positive displacement lobe pump according to any one of claims 1 to 6, **wherein** the return means (17) of the valve (16) correspond to magnetic means.

8. Positive displacement lobe pump according to claim 7, **wherein** the return means (17) of the valve (16) comprise:
- a first annular support (25) for magnets (27), the first support (25) being fixed with respect to the stator (11); and
- a second annular support (26) for magnets (28), the second support (26) being fixed relative to the valve (16); the two supports (25, 26) being coaxial with the axis of rotation of the valve (16) and positioned opposite one another;
the poles of the magnets (27) of the first support (25) being offset with respect to the poles of the magnets (28) of the second support (26) so that the magnetic force of the magnets (27-28) tends to move the valve (16) against the lobes (15).

9. Positive displacement lobe pump according to claim 8, **wherein** the return means (17) of the valve (16) further comprise a third annular support (29) for magnets (30), the third support (29) being free to rotate between the first support (25) and the second support (26), the poles of the magnets (30) of the third support (29) being offset between the poles of the magnets (27) of the first support (25) and the magnets (28) of the second support (26) so as to increase the return stroke of the return means (17).

10. Positive displacement lobe pump according to claim 8 or 9, **wherein** the return means (17) of the valve (16) comprise means for removably fixing the supports (25-26, 29) allowing the return means (17) to be opened in order to modify the magnetic power or the number of magnets (27-28, 30) when it is desired to modify the return force of the return means (17).
